# EUROPÄISCHE PATENTSCHRIFT

(11) **EP 0 864 692 B1**
(45) Veröffentlichungstag und Bekanntmachung des Hinweises auf die Patenterteilung: **08.08.2001**
(21) Anmeldenummer: 97112402.9
(22) Anmeldetag: 19.07.1997
(51) Int. Cl.: E01B 3/38

(54) **Verfahren und Vorrichtung zum Betonieren von Schienenstützpunkten für einen schotterlosen Gleisoberbau**
Method and apparatus for concreting of rail support points for a ballastless railway track structure
Procédé et dispositif pour le betonnage des points d'appui des rails de voie ferrée sans ballast

(30) Priorität: 10.03.1997 DE 19709535
(43) Veröffentlichungstag der Anmeldung: 16.09.1998
(73) Patentinhaber: HOCHTIEF AKTIENGESELLSCHAFT VORM. GEBR. HELFMANN, 45128 Essen (DE)
(72) Erfinder: Brockmann, Günter, Dipl.-Ing., 61352 Bad Homburg (DE); Schaab, Andreas, Dipl.-Ing., 63743 Aschaffenburg (DE)
(74) Vertreter: Honke, Manfred, Dr.-Ing.

(56) Entgegenhaltungen:
- DE-A- 19 522 478
- DE-C- 19 516 163

## Beschreibung

Die Erfindung betrifft einerseits ein Verfahren zum Betonieren von Schienenstützpunkten für einen schotterlosen Gleisoberbau - auch als Feste Fahrbahn bezeichnet -, wobei auf eine Fahrbahnplatte eine mit einem Filterliner ausgekleidete, einen dem Schienenstützpunkt entsprechenden Hohlraum aufweisende Stülpschalung dicht aufgesetzt und lageorientiert gestützt wird, danach über einen Einfüllstutzen der Stülpschalung Beton in die Stülpschalung unter Entweichen von Luft und Wasser durch den Filterliner eingeführt wird und nach Erreichen einer Grünstandsfestigkeit die Stülpschalung entfernt wird, und andererseits eine Vorrichtung zur Durchführung dieses Verfahrens, bestehend aus einer mit einem Filterliner ausgekleideten, einen dem Schienenstützpunkt entsprechenden Hohlraum aufweisenden Stülpschalung, wobei zwischen dem Filterliner und der Stülpschalung ein Netzwerk miteinander verbundener Vertiefungen zum Abführen von Luft und Wasser vorgesehen ist und der Hohlraum über einen Einfüllstutzen mit Beton füllbar ist.

Im Rahmen des bekannten Verfahrens der genannten Art (DE 195 22 478 A1) werden nach dem Einfüllen des Betons in die Stülpschalung zusätzliche Maßnahmen bis zum Erreichen der Grünstandsfestigkeit bzw. Entfernen der Stülpschalung nicht verwirklicht. Nichtsdestoweniger haben sich die bekannten Maßnahmen in der Praxis bewährt, es entstehen positionsgenaue und toleranzarme Schienenstützpunkte. Nachteilig ist jedoch, daß die Zeitspanne, die zwischen Einführen des Betons in die Stülpschalung und Ausschalen bzw. Erreichen der Gründstandsfestigkeit vergeht, verhältnismäßig lang ist. Insofern ist auch der maschinelle Aufwand für eine kontinuierliche Fertigung des Gleisoberbaus erheblich.

Der Erfindung liegt das technische Problem zugrunde, im Rahmen der bekannten Maßnahmen der genannten Art die Zeitspanne bis zum Ausschalen zu verkürzen, ohne jedoch die Verarbeitung des Betons durch besondere Zusätze zu erschweren.

Die erfindungsgemäße Lösung dieser Aufgabe besteht in verfahrensmäßiger Hinsicht darin, daß der mit einem Wasser/Zement-Wert zwischen 0,4 und 0,6 eingefüllte Beton unmittelbar nach dem Einfüllen im Einfüllstutzen einem über Betonierdruck liegenden Überdruck und im Bereich des Filterliners einem Unterdruck ausgesetzt wird, bis die Grünstandsfestigkeit erreicht ist.

Die Erfindung geht hierbei von der überraschenden Erkenntnis aus, daß man die das Ausschalen zulassende Grünstandsfestigkeit wesentlich schneller als bisher erreichen kann, indem man den Beton mit Überschußwasser anmacht, so daß er schneller den Hohlraum der Stülpschalung vollständig ausfüllt, und anschließend das Überschußwasser durch Beaufschlagung des Betons im Einfüllstutzen mit einem über Betonierdruck liegenden Überdruck und im Bereich des Filterliners mit einem Unterdruck über den Filterliner beschleunigt austreibt und gleichzeitig die damit einhergehende Volumenreduktion des im Hohlraum befindlichen Betons durch selbsttätige Nachführung von Beton aus dem Einfüllstutzen ausgleicht. Vorteilhaft ist jedenfalls, daß auf jegliche Betonzusatzmittel, die eine Beschleunigung der Erhärtung bewirken, oder auf Spezialzemente, die auf eine schnelle Erhärtung eingestellt sind, sowie eine Erwärmung des Betons zur Beschleunigung der Erhärtung verzichtet werden kann. Alles das erleichtert die Pflege des eingesetzten Maschinenparks, da frühzeitige Materialanbackungen und dergleichen nicht vorkommen.

Für die weitere Ausgestaltung bestehen im Rahmen der Erfindung mehrere Möglichkeiten. Im allgemeinen wird man mit einem Beton der Mindestgüte B 35 nach DIN 1045 arbeiten. Die zur Verarbeitung erforderliche flüssige Konsistenz des Ausgangsbetons, die noch weicher als die eines Fließbetons gemäß DIN 1045 sein sollte, kann durch Zugabe von ausreichend Wasser, aber auch durch eine geringere Wassermenge und die gleichzeitige Zugabe eines Betonverflüssigers bzw. eines Fließmittels erzeugt werden. Wesentlich ist nur, daß der Wasser/Zement-Wert des Ausgangsbetons zwischen 0,4 und 0,6 liegt. Vorzugsweise wird ein Beton mit einem Größtkorn von 8 mm und einem Wasser/Zement-Wert von 0,55 eingesetzt. Wichtig ist auch, wieviel Wasser im Zuge der Druckbehandlung durch den Filterliner entfernt wird. Vorzugsweise wird die Stülpschalung entfernt, wenn der Beton des Schienenstützpunktes einen Wasser/Zement-Wert von 0,30 bis 0,35, insbesondere 0,34 aufweist. Im übrigen kann es sich empfehlen, zur Verbesserung der Dauerhaftigkeit und des Widerstandes gegen dynamische Lasten mit einem Beton zu arbeiten, der Stahl- und/oder Kunststoffasern enthält; vorzugsweise werden Stahlfasern von 25 mm Länge und 0,5 mm Durchmesser eingesetzt.

Der flüssige Beton wird durch den gleichzeitig im Betonreservoir befindlichen Einfüllstutzen in die Stülpschalung eingefüllt. Hierzu wird entweder eine Pumpe benutzt, die höchstens einen Druck von 1 kPa erzeugt. Es ist auch möglich, den flüssigen Beton durch einen Trichter im freien Fall einlaufen zu lassen und anschließend über den im Einfüllstutzen befindlichen Beton mit Druckluft von z.B. 1 kPa zu beaufschlagen, um sicherzustellen, daß sich der Filterliner überall an die Stülpschalung anschmiegt. Dabei oder danach wird der zum Ausgleich des Volumenverlustes erforderliche Beton in den Einfüllstutzen eingefüllt. Danach wird der im Einfüllstutzen befindliche Beton mit Luftüberdruck von vorzugsweise 1 bis 8 kPa, insbesondere 2,5 kPa beaufschlagt. Gleichzeitig wird der Unterdruck im Bereich des Filterliners angelegt. Dieser Unterdruck beträgt nach bevorzugter Ausführungsform 0,3 bis 0,9 kPa, insbesondere 0,8 bis 0,9 kPa. Überdruck und Unterdruck sollten etwa 1 bis 8 Minuten lang aufrechterhalten werden, bis eine Druckfestigkeit von 1 N/mm² erreicht ist, so daß ausgeschalt werden kann. Der Betonkörper ist dann nämlich in der Lage, sein Eigengewicht ohne störende Verformungen zu tragen. Zur weiteren Beschleunigung des Verfahrens bzw. Verbesserung der Grünstandsfestigkeit kann der in der Stülpschalung befindliche Beton noch vor dem Ausschalen gerüttelt werden. Die Rüttelschwingungen führen nämlich zu einer Herabsetzung der inneren Reibung des Betons, wodurch das Abführen von Luft und Wasser erleichtert und der Beton noch besser verdichtet wird. Da die von der Stülpschalung in den Beton eingeleiteten Rüttelschwingungen insbesondere die Randzonen des Betonkörpers verdichten, wird diese Maßnahme erst gegen Ende der Druckbehandlung angewendet, um die Wasserabführung aus dem Inneren des Betonkörpers nicht zu behindern.

Die Erhärtung des Betons ist ein mehrere Wochen dauernder Vorgang. Während dieses als Hydratation bezeichneten Vorgangs bindet der Zement Wasser. Damit hier für ausreichend Wasser zur Verfügung steht, muß verhindert werden, daß während dieser Zeit Wasser aus dem Beton verdunstet. Folglich wird nach bevorzugter Ausführungsform nach dem Ausschalen eine Nachbehandlung durchgeführt. Diese kann z.B. aus einem Aufsprühen eines die Wasserabgabe unterbindenden Nachbehandlungsfilms bestehen. Andere Nachbehandlungen, wie Abdecken mit Folien, sind ebenfalls denkbar.

In vorrichtungsmäßiger Hinsicht besteht die Erfindung darin,
daß das äußere Ende des Einfüllstutzens durch einen Deckel verschließbar ist, der mit einem Anschluß für eine Überdruck quelle versehen ist, und das Netzwerk einen Vakuumanschluß stutzen für eine Unterdruckquelle aufweist. Der Filterliner besteht vorzugsweise aus Pappe, der in der Stülpschalung fixierbar ist. Die Pappe ist vorzugsweise so beschaffen, daß sie auch für mehlkorngroße Feststoffe des flüssigen Betons nicht durchlässig ist. Statt Pappe können Filterstoffe aus anderem Material verwendet werden, z.B. Gewebe und Gewirke aus künstlichen und natürlichen Fasern. Das der Abfuhr von Luft und Wasser dienende Netzwerk von Vertiefungen kann aus einem zwischengelegten Kunststoff- oder Drahtgewebe oder -gewirk insbesondere mit einer lichten Maschenweite von 0,5 bis 6 mm, vorzugsweise 2 mm bestehen. Bei einer anderen bevorzugten Variante ist das Netzwerk von an der Innenseite der Stülpschalung vorgesehenen Vertiefungen, insbesondere in Form von Nuten mit einer Breite von 0,5 bis 6 mm, vorzugsweise 2 mm und einer Tiefe von 2 bis 10 mm, vorzugsweise 5 mm gebildet. Zweckmäßigerweise sind die Vertiefungen in der Stülpschalung und die Konsistenz der Pappe derart aufeinander abgestimmt, daß eine glatte Oberfläche des Betonkörpers entsteht.

Wie oben schon ausgeführt, sollte der Einfüllstutzen so ausgebildet sein, daß er ein ausreichendes Betonreservoir zum Nachfördern von Beton während der Druckbehandlung aufweist. Zum Rütteln des Betons ist die Stülpschalung vorzugsweise mit einem Rüttler versehen. Im übrigen weist die Stülpschalung an ihrem unteren Rand zweckmäßigerweise einen Dicht- und Höhenausgleichsrahmen auf.

Im folgenden wird die Erfindung anhand einer Zeichnung erläutert, die schematisch in einem Längsschnitt eine Vorrichtung zur Durchführung des Verfahrens darstellt.

Die Vorrichtung dient zum Betonieren von Schienenstützpunkten für einen schotterlosen Gleisoberbau (Feste Fahrbahn) und besteht in ihrem grundsätzlichen Aufbau aus einer Stülpschalung 1 aus Graphitguß. Die Stülpschalung 1 ist mit Hilfe von geeigneten Einrichtungen, die in der Zeichnung durch Pfeile 2 schematisiert dargestellt sind, gegen die Fahrbahnplatte 3 anpressbar. Die Stülpschalung 1 ist formschlüssig mit einem Filterliner 5 ausgekleidet, der vorzugsweise aus Pappe besteht und im eingelegten Zustand nach dem Betonieren eine Kontur aufweist, die der gewünschten Oberflächenkontur des Schienenstützpunktes entspricht. Dieser Filterliner 5 ist in der Stülpschalung 1 mit Hilfe eines am unteren Rand der Stülpschalung 1 vorgesehenen Dicht- und Höhenausgleichsrahmens 6, Fahrbahndübeln 7 für die spätere Schienenbefestigung und einem Schraub- und Klemmring 8 an einem Einfüllstutzen 9 fixiert, über den der Hohlraum 4 mit Beton füllbar ist und der ein Betonreservoir 10 aufweist, über das die bei der Druckbehandlung entstehende Volumenreduktion des im Hohlraum 4 befindlichen Betons ausgeglichen werden kann; Höchst- und Tiefststand des Betons im Einfüllstutzen 9 sind angedeutet. In der Figur ist durch eine gestrichelte Linie angedeutet, daß zwischen dem Filterliner 5 und der Stülpschalung 1 ein Netzwerk 11 miteinander verbundener Vertiefungen in Form eines zwischengelegten Gewebes oder an der Innenseite der Stülpschalung 1 vorgesehenen Nuten zum Abführen von Luft und Wasser vorgesehen ist.

Der Einfüllstutzen 9 ist mit einer Überdruckquelle 12, das Netzwerk 11 dagegen mit einer Unterdruckquelle 13 verbindbar. Im einzelnen ist hierzu das äußere Ende des Einfüllstutzens 9 durch einen Deckel 14 dicht verschließbar, der mit einem Anschluß 15 für die Überdruckquelle 12, z.B. Luftdruckquelle versehen ist. Für die Unterdruckquelle 13 ist ein im Netzwerk 11 einmündender Vakuumanschlußstutzen 16 vorgesehen. Auf der Stülpschalung 1 ist noch ein Rüttler 17 befestigt.

Die beschriebene Vorrichtung wird beispielhaft wie folgt benutzt: Zunächst wird die Stülpschalung 1 auf die Fahrbahnplatte 3 gesetzt, justiert und fixiert. Danach wird flüssiger Beton in die Stülpschalung 1 bis zu der vorher durch Versuch ermittelten Maximalhöhe eingebracht, wobei der Filterliner 5 durchnäßt wird und sich über das Netzwerk 15 an die Stülpschalung 1 anschmiegt. Das eingefüllte Betonvolumen ist mindestens um das Volumen größer, das der Wassermenge entspricht, die aus dem flüssigen Beton abgesaugt wird, um einen grünstandsfesten Beton zu erreichen. Alsdann wird der Beton im Einfüllstutzen 9 mit Druckluft von 2,5 kPa beaufschlagt, während an den Hohlraum 4 der Stülpschalung 1 ein Unterdruck von 0,8 bis 0,9 kPa angelegt wird. Durch den Überdruck und Unterdruck wird Wasser aus dem flüssigen Beton abgesaugt, indem es durch den Filterliner und den Raum zwischen dem Netzwerk und dem Vakuumanschluß abfließt. Dasjenige Volumen, das das Wasser und eventuell vorhandene Luft vorher im Beton eingenommen haben, wird durch das Druckgefälle durch aus dem Einfüllstutzen 9 eingedrückten Beton ausgeglichen. Das Ganze dauert etwa 2 Minuten. Während der letzten 30 Sekunden wird mit Hilfe des Rüttlers 17 zusätzlich gerüttelt. Abschließend wird die Stülpschalung 1 abgehoben und der Beton wie schon beschrieben nachbehandelt.

## Patentansprüche

1. Verfahren zum Betonieren von Schienenstützpunkten für einen schotterlosen Gleisoberbau, wobei auf eine Fahrbahnplatte (3) eine mit einem Filterliner (5) ausgekleidete, einen dem Schienenstützpunkt entsprechenden Hohlraum (4) aufweisende Stülpschalung (1) dicht und lageorientiert aufgesetzt wird, danach über einen Einfüllstutzen (9) der Stülpschalung (1) Beton in die Stülpschalung (1) unter Entweichen von Luft und Wasser durch den Filterliner (5) eingefüllt wird und nach Erreichen einer Grünstandsfestigkeit die Stülpschalung (1) entfernt wird, **dadurch gekennzeichnet,** daß der mit einem Wasser/Zement-Wert zwischen 0,4 und 0,6 eingefüllte Beton unmittelbar nach dem Einfüllen im Einfüllstutzen (9) einem über Betonierdruck liegenden Überdruck und im Bereich des Filterliners (5) einem Unterdruck ausgesetzt wird, bis die Grünstandsfestigkeit erreicht ist.

2. Verfahren nach Anspruch 1, dadurch gekennzeichnet, daß mit einem Stahl- und/oder Kunststoffasern enthaltenden Beton gearbeitet wird.

3. Verfahren nach Anspruch 1 oder 2, dadurch gekennzeichnet, daß der Beton im Einfüllstutzen (9) einem Überdruck von 1 bis 8 kPa ausgesetzt wird.

4. Verfahren nach einem der Ansprüche 1 bis 3, dadurch gekennzeichnet, daß der Beton im Bereich des Filterliners (5) einem Unterdruck von 0,3 bis 0,9 kPa ausgesetzt wird.

5. Verfahren nach Anspruch 4, dadurch gekennzeichnet, daß der Beton im Bereich des Filterliners (5) einem Unterdruck von 0,8 bis 0,9 kPa ausgesetzt wird.

6. Verfahren nach einem der Ansprüche 1 bis 5, dadurch gekennzeichnet, daß der in der Stülpschalung (1) befindliche Beton vor dem Ausschalen gerüttelt wird.

7. Verfahren nach einem der Ansprüche 1 bis 6, dadurch gekennzeichnet, daß der Beton für 1 bis 8 Minuten dem Überdruck und Unterdruck unterworfen wird.

8. Verfahren nach einem der Ansprüche 1 bis 7, dadurch gekennzeichnet, daß die Stülpschalung (1) entfernt wird, wenn der Beton des Schienenstützpunktes eine Druckfestigkeit von etwa 1 N/mm² erreicht hat.

9. Verfahren nach einem der Ansprüche 1 bis 8, dadurch gekennzeichnet, daß die Stülpschalung (1) entfernt wird, wenn der Beton des Schienenstützpunktes einen Wasser/Zement-Wert von 0,30 bis 0,35 aufweist.

10. Verfahren nach einem der Ansprüche 1 bis 9, dadurch gekennzeichnet, daß die Betonoberfläche des Schienenstützpunktes nach dem Ausschalen gegen eine Wasserverdunstung gesichert wird.

11. Vorrichtung zur Durchführung des Verfahrens nach einem der Ansprüche 1 bis 11, bestehend aus einer mit einem Filterliner (5) ausgekleideten, einen dem Schienenstützpunkt entsprechenden Hohlraum (4) aufweisenden Stülpschalung (1), wobei hinter dem Filterliner (5) ein Netzwerk (11) miteinander verbundener Vertiefungen zum Abführen von Luft und Wasser vorgesehen ist und der Hohlraum (4) über einen Einfüllstutzen (9) mit Beton füllbar ist, **dadurch gekennzeichnet,** daß das äußere Ende des Einfüllstutzens (9) durch einen Deckel (14) verschließbar ist, der mit einem Anschluß (15) für eine Überdruckquelle (12) versehen ist, und das Netzwerk (11) einen Vakuumanschlußstutzen (16) für eine Unterdruckquelle (13) aufweist.

12. Vorrichtung nach Anspruch 11, dadurch gekennzeichnet, daß der Filterliner (5) aus einem in der Stülpschalung (1) fixierbaren Pappeeinsatz besteht, der vorzugsweise für mehlkorngroße Feststoffe des Betons undurchlässig ist.

13. Vorrichtung nach Anspruch 11 oder 12, dadurch gekennzeichnet, daß das Netzwerk (11) von einem zwischengelegten Kunststoff- oder Drahtgewebe oder -gewirk gebildet ist.

14. Vorrichtung nach Anspruch 13, dadurch gekennzeichnet, daß das Kunststoff- oder Drahtgewebe oder -gewirk eine lichte Maschenweite von 0,5 bis 6 mm aufweist.

15. Vorrichtung nach Anspruch 11 oder 12, dadurch gekennzeichnet, daß das Netzwerk (11) von an der Innenseite der Stülpschalung (1) vorgesehenen Vertiefungen gebildet ist.

16. Vorrichtung nach Anspruch 15, dadurch gekennzeichnet, daß die Vertiefungen aus Nuten mit einer Breite von 0,5 bis 6 mm und einer Tiefe von 2 bis 10 mm bestehen.

17. Vorrichtung nach einem der Ansprüche 11 bis 16, dadurch gekennzeichnet, daß der Einfüllstutzen (9) ein zum Ausgleich der bei der Anwendung des Über- und Unterdruckes entstehende Volumenreduktion des im Hohlraum (4) befindlichen Betons ausreichendes Betonreservoir (10) aufweist.

18. Vorrichtung nach einem der Ansprüche 11 bis 17, dadurch gekennzeichnet, daß die Stülpschalung (1) mit einem Rüttler (17) versehen ist.

19. Vorrichtung nach einem der Ansprüche 11 bis 18, dadurch gekennzeichnet, daß die Stülpschalung (1) an ihrem unteren Rand einen Dicht- und Höhenausgleichsrahmen (6) aufweist.

## Claims

1. A method of concreting rail support points for a ballastless track superstructure, wherein covered shuttering (1) which comprises a cavity (4) corresponding to the rail support point and which is lined with a filter liner (5) is placed, sealed and positionally-oriented, on a trackway slab (3), thereafter concrete is introduced into the covered shuttering (1) via a filling nozzle (9) of the covered shuttering (1) with the escape of air and water through the filter liner (5), and the covered shuttering (1) is removed after green stability under load is reached, **characterised in that** the concrete, which is introduced at a water/cement ratio between 0.4 and 0.6, is subjected directly after its introduction, to an overpressure in the filling nozzle (9) which is higher than the concreting pressure, and is subjected to a reduced pressure in the region of the filter liner (5) until green stability under load is achieved.

2. A method according to claim 1, characterised in that concrete containing steel and/or plastics fibres is employed.

3. A method according to claims 1 or 2, characterised in that the concrete in the filling nozzle (9) is subjected to an overpressure of I to 8 kPa.

4. A method according to any one of claims 1 to 3, characterised in that the concrete in the region of the filter liner (5) is subjected to a reduced pressure of 0.3 to 0.9 kPa.

5. A method according to claim 4, characterised in that the concrete in the region of the filter liner (5) is subjected to a reduced pressure of 0.8 to 0.9 kPa.

6. A method according to any one of claims 1 to 5, characterised in that the concrete situated in the covered shuttering (1) is vibrated before the shuttering is removed.

7. A method according to any one of claims 1 to 6, characterised in that the concrete is subjected to the overpressure and to the reduced pressure for a period of 1 to 8 minutes.

8. A method according to any one of claims 1 to 7, characterised in that the covered shuttering (1) is removed when the concrete of the rail support point has reached a compressive strength of about 1 N/mm².

9. A method according to any one of claims 1 to 8, characterised in that the covered shuttering (1) is removed when the concrete of the rail support point has a water/cement ratio of 0.30 to 0.35.

10. A method according to any one of claims 1 to 9, characterised in that after removing the shuttering the concrete surface of the rail support point is protected from the evaporation of water.

11. An apparatus for carrying out the method according to any one of claims 1 to 10, consisting of covered shuttering (1) comprising a cavity (4) corresponding to the rail support point and lined with a filter liner (5), wherein a network (11) of interconnected indentations is provided behind the filter liner (5) for carrying away air and water, and the cavity (4) can be filled with concrete via a filling nozzle (9), **characterised in that** the outer end of the filling nozzle (9) can be closed by a cover (14) which is provided with a connection (15) for a source of overpressure (12), and the network (11) comprises a vacuum connection nozzle (16) for a source of reduced pressure (13).

12. An apparatus according to claim 11, characterised in that the filter liner (5) consists of a cardboard insert which can be fixed in the covered shuttering (1) and which is preferably impermeable to solids from the concrete which are the size of grains of flour.

13. An apparatus according to claims 11 or 12, characterised in that the network (11) is formed from an inserted woven fabric or knitted fabric made of plastics or wire.

14. An apparatus according to claim 13, characterised in that the woven or knitted fabric made of plastics or wire has a clear mesh aperture of 0.5 to 6 mm.

15. An apparatus according to claims 11 or 12, characterised in that the network (11) is formed from indentations provided on the inside of the covered shuttering (1).

16. An apparatus according to claim 15, characterised in that the indentations consist of channels with a width of 0.5 to 6 mm and a depth of 2 to 10 mm.

17. An apparatus according to any one of claims 11 to 16, characterised in that the filling nozzle (9) comprises a concrete reservoir (10) which is sufficient to compensate for the reduction in volume of the concrete situated in the cavity (4) on the application of the overpressure and reduced pressure.

18. An apparatus according to any one of claims 11 to 17, characterised in that the covered shuttering (1) is provided with a vibrator (17).

19. An apparatus according to any one of claims 11 to 18, characterised in that the covered shuttering (1) comprises a sealing and height compensating frame (6) at its bottom edge.

## Revendications

1. Procédé pour le bétonnage d'appuis de rails dans une superstructure de voie sans ballast, selon lequel on applique avec étanchéité et convenablement positionné, sur une plateforme de voie (3), un coffrage à retournement (1) revêtu d'un film formant filtre (5) et comportant une cavité (4) qui correspond à l'appui de rail, puis par un conduit de remplissage (9) du coffrage (1), on remplit le coffrage (1) de béton en laissant échapper l'air et l'eau à travers le film formant filtre (5) et, après obtention d'une résistance à cru suffisante, on éloigne le coffrage (1), caractérisé en ce que le béton qui est introduit avec un rapport eau/ciment compris entre 0,4 et 0,6, immédiatement après son chargement dans le conduit de remplissage (9), est soumis à une pression qui est supérieure à la pression de bétonnage et, dans la région du film formant filtre (5), est soumis à une dépression jusqu'à l'obtention de la résistance à cru.

2. Procédé selon la revendication 1, caractérisé en ce qu'on travaille avec un béton qui contient des fibres d'acier et/ou des fibres de matière synthétique.

3. Procédé selon la revendication 1 ou 2, caractérisé en ce que le béton dans le conduit de remplissage (9) est soumis à une pression comprise entre 1 et 9 kPa.

4. Procédé selon une des revendications 1 à 3, caractérisé en ce que le béton dans la région du film formant filtre (5) est soumis à une dépression comprise entre 0,3 et 0,9 kPa.

5. Procédé selon la revendication 4, caractérisé en ce que le béton dans la région du film formant filtre (5) est soumis à une dépression comprise entre 0,8 et 0,9 kPa.

6. Procédé selon une des revendications 1 à 5, caractérisé en ce que le béton qui présent dans le coffrage (1) est vibré avant décoffrage.

7. Procédé selon une des revendications 1 à 6, caractérisé en ce que le béton est soumis à la pression supérieure à la pression atmosphérique et à la pression inférieure à la pression atmosphérique pendant 1 à 8 minutes.

8. Procédé selon une des revendications 1 à 7, caractérisé en ce qu'on éloigne le coffrage (1) lorsque le béton de l'appui de rail a atteint une résistance à la compression de 1 N/mm² environ.

9. Procédé selon une des revendications 1 à 8, caractérisé en ce qu'on éloigne le coffrage (1) lorsque le le béton de l'appui de rail présente un rapport eau/ciment compris entre 0,30 et 0,35.

10. Procédé selon une des revendications 1 à 9, caractérisé en ce que la surface du béton de l'appui de rail, après décoffrage, est protégée contre l'évaporation de l'eau.

11. Dispositif pour la mise en oeuvre du procédé selon une des revendications 1 à 10, comprenant un coffrage (1) qui est revêtu d'un film formant filtre (5) et comporte une cavité (4) correspondant à l'appui de rail, un réseau (11) de creux communiquant les uns avec les autres, pour l'évacuation de l'air et de l'eau, étant prévu derrière le film formant filtre (5) et la cavité (4) pouvant être remplie de béton à travers un conduit de remplissage (9), caractérisé en ce que l'extrémité extérieure du conduit de remplissage (9) peut être fermée par un couvercle (14) pourvu d'un raccord (15) pour une source de pression (12) et que le réseau (11) de creux présente un raccord à vide (16) pour une source de dépression (13).

12. Dispositif selon la revendication 11, caractérisé en ce que le film formant filtre (5) est formé d'une garniture en carton qui peut être fixée dans le coffrage (1) et est non perméable aux particules solides du béton de la taille d'un grain de poudre.

13. Dispositif selon la revendication 11 ou 12, caractérisé en ce que le réseau (11) est formé d'un tissu en matière plastique ou en fil d'acier placé entre deux.

14. Dispositif selon la revendication 13, caractérisé en ce que le tissu en matière plastique ou en fil d'acier présente une ouverture de maille comprise entre 0,5 et 6 mm.

15. Dispositif selon la revendication 11 ou 12, caractérisé en ce que le réseau (11) est formé de dépressions prévues sur la face intérieure du coffrage (1).

16. Dispositif selon la revendication 15, caractérisé en ce que les dépressions se composent de rainures avec une largeur comprise entre 0,5 mm et 6 mm et une profondeur comprise entre 2 mm et 10.

17. Dispositif selon une des revendications 11 à 16, caractérisé en ce que le conduit de remplissage (9) comporte un réservoir à béton (10) de capacité suffisante pour compenser la diminution de volume du béton présent dans la cavité (4) lors de l'application de la pression supérieure à la pression atmosphérique et de la pression inférieure à la pression atmosphérique.

18. Dispositif selon une des revendication 11 à 17, caractérisé en ce que le coffrage (1) est pourvu d'un dispositif vibreur (17).

19. Dispositif selon une des revendication 11 à 18, caractérisé en ce que le coffrage (1), au niveau de son bord inférieur, comporte un cadre (6) d'étanchéité et de compensation de hauteur.
